# EUROPÄISCHE PATENTSCHRIFT

(11) **EP 1 896 661 B1**
(45) Veröffentlichungstag und Bekanntmachung des Hinweises auf die Patenterteilung: **19.01.2011**
(21) Anmeldenummer: 06742987.8
(22) Anmeldetag: 19.05.2006
(51) Int. Cl.: E01H 4/02

(54) **PISTENPFLEGEFAHRZEUG MIT SEILZUGMOMENT-KOMPENSATION**
PISTE GROOMING VEHICLE WITH CABLE TORQUE COMPENSATION
VEHICULE D'ENTRETIEN DE PISTES POURVU D'UNE COMPENSATION DU COUPLE DE TRACTION PAR CABLE

(30) Priorität: 27.06.2005 DE 102005031076
(43) Veröffentlichungstag der Anmeldung: 12.03.2008
(73) Patentinhaber: Kässbohrer Geländefahrzeug AG, 88471 Laupheim (DE)
(72) Erfinder: KANZLER, Helmut, 89269 Vöhringen (DE); KUHN, Michael, 88480 Achstetten (DE)
(74) Vertreter: Patentanwälte Ruff, Wilhelm, Beier, Dauster & Partner
(86) Internationale Anmeldenummer: PCT/EP2006/004762
(87) Internationale Veröffentlichungsnummer: WO 2007/000216

(56) Entgegenhaltungen:
- EP-A- 0 719 726
- DE-A1- 10 261 944
- US-A1- 2001 017 366

## Beschreibung

Die Erfindung betrifft ein Pistenpflegefahrzeug mit einem einer Seilwinde zugeordneten Angriffspunkt für Seilkräfte, der beabstandet von einer Gierachse des Pistenfplegefahrzeugs angeordnet ist, wobei zumindest eine Steuereinrichtung vorgesehen ist, die in Wirkverbindung mit zumindest einem Steuermittel für eine Kompensation zumindest eines von einer Seilzugkraft der Seilwinde gegenüber der Gierachse aufbringbaren Seilzugmomentes ausgebildet ist.

Ein derartiges Pistenpflegefahrzeug ist aus der US 2001/0017366 A1 bekannt. Das Pistenpflegefahrzeug weist eine Seilwinde auf, die einen Angriffspunkt für Seilkräfte eines Windenseiles bildet. Dieser Angriffspunkt ist beabstandet zu einer Gierachse des Pistenpflegefahrzeugs. Das Pistenpflegefahrzeug ist als Kettenfahrzeug gestaltet, dessen Raupenketten vom Fahrer des Pistenpflegefahrzeugs gesteuert werden, um in die gewünschte Richtung fahren zu können. Durch entsprechende Steuerung der Raupenkette wird manuell ein Seilzugmoment kompensiert, das über das Windenseil und die Seilwinde auf das Pistenpflegefahrzeug einwirkt.

Die EP 0719726 A1 offenbart ein Pistenpflegefahrzeug für die Bearbeitung von Schneepisten, das als Kettenfahrzeug ausgebildet ist. Das Pistenpflegefahrzeug weist frontseitig einen Räumschild und heckseitig eine Heckfräse auf, die als Anbaugerät an das Pistenpflegefahrzeug ausgebildet sind. Zudem ist das Pistenpflegefahrzeug mit einer Seilwinde versehen, die auf dem Pistenpflegefahrzeug aufgebaut ist.

Aus dem Stand der Technik ist auch ein Pistenpflegefahrzeug, das insbesondere zur Pflege von Skipisten eingesetzt werden kann, bekannt. Das bekannte Pistenpflegefahrzeug kann mit einer Seilwinde ausgerüstet werden, um auch in Pistenbereichen mit großer Steigung einsetzbar zu sein. Die DE 102 61 944 A1 beschreibt ein mit einer Seilwinde ausgestattetes Pistenpflegefahrzeug, bei dem eine Kettengeschwindigkeit einer Antriebskette sowie eine Seilgeschwindigkeit eines von einer Seilwinde auf- oder abzuwickelnden Zugseils ermittelt wird. Mittels einer Steuereinrichtung wird eine Anpassung der Seilgeschwindigkeit an die Kettengeschwindigkeit des Pistenpflegefahrzeugs vorgenommen. Typischerweise ist einem Pistenpflegefahrzeug zumindest ein Pistenpflegegerät zugeordnet, das insbesondere als Schneefräse, Räumschaufel oder Glättbrett ausgeführt sein kann. In Zusammenwirkung mit der Topographie des Untergrunds, auf dem sich das Pistenpflegefahrzeug fortbewegt, hat das Pistenpflegegerät einen erheblichen Einfluss auf die vom Antriebsmotor des Pistenpflegefahrzeugs aufzubringende Antriebskraft. Die Antriebskraft wird über Antriebsketten vom Antriebsmotor auf den Untergrund übertragen, wobei die Antriebsketten die Lage einer Gierachse des Pistenpflegefahrzeugs bestimmen. Die Gierachse ist zumindest im wesentlichen parallel zu einer Hochachse des Pistenpflegegefahrzeugs ausgerichtet, verläuft also bei Platzierung des Pistenpflegefahrzeugs auf einem ebenen Untergrund lotrecht zur Oberfläche des Untergrunds. Die Gierachse ist diejenige Drehachse, um die sich das Pistenpflegefahrzeug dreht, wenn ein Drehmoment um eine Hochachse des Pistenpflegefahrzeugs ausgeübt wird. Die Gierachse wird wesentlich von der Geometrie und Anordnung der Antriebsketten sowie von dem Schwerpunkt des Pistenpflegefahrzeugs bestimmt. Der Schwerpunkt wird insbesondere durch die Lage des Antriebsmotors und die Lage und Stellung des zumindest einen Pistenpflegegeräts bestimmt. Zudem sind für die Bestimmung der Lage der Gierachse auch dynamische Effekte wie äußere Kräfte, die auf das Pistenpflegefahrzeug über das oder die Pistenpflegegeräte einwirken und/oder Beschleunigungs- und Bremsvorgänge des Pistenpflegefahrzeugs in der Ebene oder am Hang zu beachten.

Bei einem typischen Aufbau eines Pistenpflegefahrzeugs ist die Gierachse von einem Angriffspunkt der Seilkräfte, die von der Seilwinde aufgebracht werden können, beabstandet. Der Angriffspunkt für Seilkräfte ist derjenige Punkt am Pistenpflegefahrzeug, an dem das mit Seilkräften beaufschlagte Zugseil an einem fest mit Pistenpflegefahrzeug verbunden Punkt die Seilkräfte in das Pistenpflegefahrzeug einleiten kann. Bei einer fest an dem Pistenpflegefahrzeug installierten Seilwinde liegt der Angriffspunkt für Seilkräfte insbesondere an einer fest mit der Seilwinde verbundenen Umlenkrolle für das Zugseil. Bei einer drehbar am Pistenpflegefahrzeug angebrachten Seilwinde, wie sie typischerweise zum Einsatz kommt und die insbesondere mit einem Stützausleger zur Führung des Zugseils ausgerüstet ist, kann der Angriffspunkt für die Seilkräfte an einem der Seilwinde abgewandten Endbereich des Stützauslegers angeordnet sein.

Da das Zugseil während des Betriebes des Pistenpflegefahrzeug an einem geländefesten Punkt befestigt ist, der typischerweise zentral über einem größeren, von dem Pistenpflegefahrzeug zu bearbeitenden Pistenabschnitt angeordnet ist, kann nicht gewährleistet werden, dass die Seilkräfte ausschließlich in Fahrtrichtung des Pistenpflegefahrzeugs ausgerichtet sind. Vielmehr ergeben sich durch die von der Seilwinde aufgebrachte Seilkraft auch Seilkraftkomponenten, die orthogonal zu einer Fahrtrichtung des Pistenpflegefahrzeugs ausgerichtet sind und als Querkräfte bezeichnet werden. Die Querkräfte hängen hinsichtlich ihres Betrages und ihrer Richtung im wesentlichen von einem Winkel zwischen der Fahrtrichtung des Pistenpflegefahrzeugs und der Ausrichtung des Zugseils von der Seilwinde auf den geländefesten Punkt sowie von der Seilkraft im Zugseil ab. Je größer der Winkel zwischen der Fahrtrichtung des Pistenpflegefahrzeugs und dem Zugseil wird, desto größer sind auch die Querkräfte, die auf das Pistenpflegefahrzeug einwirken. Zudem muss bei einem vergrößerten Winkel zwischen Fahrtrichtung und Zugseilrichtung auch die von der Seilwinde aufgebrachte Seilkraft erhöht werden, um die notwendige Seilkraftkomponente in Fahrtrichtung des Pistenpflegefahrzeugs zumindest im wesentlichen konstant zu halten. Dadurch findet eine zusätzliche Erhöhung der Querkraft statt.

Bedingt durch den räumlichen Abstand zwischen dem Angriffspunkt für Seilkräfte und der Gierachse wird ein durch die Querkraft hervorgerufenes Giermoment um die Gierachse auf das Pistenpflegefahrzeug ausgeübt, das zu einer unerwünschten Richtungsänderung des Pistenpflegefahrzeugs führt. Um zu gewährleisten, dass das Pistenpflegefahrzeug im wesentlichen geradeaus fährt, muss ein Bediener durch Gegensteuern, d.h. durch Bremsen oder Beschleunigen einer Antriebskette dafür sorgen, dass das Giermoment zumindest im wesentlichen kompensiert wird. Dies bedeutet eine unerwünschte Zusatzbelastung für den Bediener, der dadurch von anderen Aufgaben bei der Pistenpflege abgelenkt wird, womit die Bedienung des Pistenpflegefahrzeugs unnötig anstrengend wird. Zudem ergibt sich durch das Giermoment ein instabiles Fahrverhalten, das ggf. bei manuellem Ausgleichen des Giermomentes durch ein Übersteuern des Pistenpflegefahrzeugs verstärkt werden kann und zu einer Beeinträchtigung der Qualität der Pistenpflege führt.

Die der Erfindung zugrunde liegende Aufgabe besteht darin, ein Pistenpflegefahrzeug und ein Verfahren zur Kompensation eines Seilzugmoments zu schaffen, die für einen Fahrer des Pistenpflegefahrzeugs eine erleichterte Bedienung und einen erhöhten Fahrkomfort verwirklichen.

Diese Aufgabe wird durch ein Pistenpflegefahrzeug der eingangs genannten Art derart gelöst, dass die Steuereinrichtung für eine zumindest im wesentlichen automatische Kompensation des Seilzugmomentes ausgebildet ist. Die Steuereinrichtung ist dabei insbesondere als hydraulische, pneumatische, mechanische, elektrische oder elektronische Beeinflusseinrichtung oder als Kombination davon an dem Pistenpflegefahrzeug vorgesehen und für einen unmittelbaren oder mittelbaren Eingriff in Energieströme des Pistenpflegefahrzeugs ausgebildet. Die Steuereinrichtung kann insbesondere für eine direkte Ansteuerung von insbesondere hydraulischen, pneumatischen, mechanischen oder/oder elektrischen Energieströmen, die an zumindest ein Steuermittel abgegeben werden, vorgesehen sein. Sie kann ergänzend oder alternativ auch für einen Eingriff in Steuereinheiten des Pistenpflegfahrzeugs vorgesehen sein, die die an das Steuermittel abzugebenden Energieströme steuern bzw. regeln. Das Steuermittel ist geeignet, eine zumindest teilweise Kompensation des Giermoments, d.h. des von der Seilzugkraft der Seilwinde gegenüber der Gierachse aufgebrachten Seilzugmomentes zu ermöglichen.

Durch die zumindest teilweise automatisierte Kompensation des Giermomentes wird erreicht, dass der Bediener des Pistenpflegefahrzeugs sich mit größerer Aufmerksamkeit der Pistenpflege widmen kann. Das Pistenpflegefahrzeug weist durch die zumindest teilweise automatisierte Kompensation des Giermomentes auch ein komfortableres Fahrverhalten auf, da Rotationsbewegungen um die Gierachse reduziert bzw. minimiert werden können, die ansonsten zu einem instabilen Fahrverhalten des Pistenpflegefahrzeugs führen.

In Ausgestaltung der Erfindung ist die Seilwinde als Steuermittel ausgebildet und weist eine Stelleinrichtung für die Durchführung von Schwenkbewegungen um eine Seilwindenschwenkachse sowie einen Stützausleger zur Seilführung auf. Eine Stelleinrichtung, die insbesondere als elektrisch, pneumatisch oder hydraulisch angetriebener Stellmotor oder Stellzylinder ausgeführt sein kann, ermöglicht die Ausrichtung der mit dem Stützausleger ausgerüsteten Seilwinde entgegen der Seilkraft. Dazu ist eine leistungsfähige Stelleinrichtung notwendig, die nicht nur die Seilwinde gegen ihr Eigengewicht verschwenken kann, sondern in der Lage ist, das durch die hohen Seilkräfte und die Länge des Stützauslegers bedingte, erhebliche Drehmoment um die Seilwindenschwenkachse aufzubringen, um die Seilwinde zur Kompensation des Giermoments zu verschwenken. Damit kann der Stützausleger der Seilwinde abweichend von einer im wesentlichen geradlinigen Verbindung zwischen dem Pistenpflegefahrzeug und dem geländefesten Punkt, an dem das Zugseil beim Betrieb des Pistenpflegefahrzeugs verankert ist, ausgerichtet werden. Bei geeigneter Auslenkung des Stützauslegers der Seilwinde um die Seilwindenschwenkachse kann dadurch ein Gegenmoment zu dem durch die Seilzugkraft aufgebrachten Seilzugmoment um die Gierachse bewirkt werden. Somit wird eine zumindest teilweise Kompensation dieses Giermoments ermöglicht. Die Kompensation des Giermoments kann entweder manuell vom Bediener des Pistenpflegefahrzeugs vorgenommen werden, der die Stelleinrichtung über ein Handrad oder ein Stellpotentionmeter ansteuert, wobei der Stelleinrichtung insbesondere ein hydraulisches Proportionalventil zugeordnet sein kann. Bei einer bevorzugten Ausführungsform ist eine automatische Kompensation des Giermoments durch die Seilwinde vorgesehen, bei der die Stelleinrichtung von der Steuereinrichtung angesteuert wird, so dass die gewünschte Entlastung des Bedieners gewährleistet ist. Dabei bildet der Stützausleger, der an einem der Seilwinde abgewandten Endbereich als Angriffspunkt für Seilkräfte dient, einen Hebelarm, der eine Krafteinleitung der Seilkraft abweichend von der Seilwindenschwenkachse ermöglicht. Vielmehr ist bei einer Auslenkung des Stützauslegers der Seilwinde gegen die Seilkraft die Lage des Angriffspunktes der Seilkraft in einem Endbereich des Stützauslegers anzunehmen und für die Ermittlung des Giermomentes zu beachten. Bei einer bevorzugten Ausführungsform der Erfindung ist die Seilwinde über einen Kugeldrehkranz drehbar an dem Pistenpflegefahrzeug angebracht und die Stelleinrichtung ist als Drehwerkantrieb, insbesondere als Elektro- oder Hydraulikmotor ausgebildet. Der Drehwerkantrieb ist von der Steuereinrichtung ansteuerbar ausgeführt und wirkt über ein Ritzel auf eine an der Seilwinde vorgesehene, zumindest teilweise umlaufende Verzahnung.

In weiterer Ausgestaltung der Erfindung ist zumindest eine Seilwinkelmesseinrichtung vorgesehen und die Steuereinrichtung ist für eine Verarbeitung von Seilwinkelsignalen ausgebildet. Eine Seilwinkelmesseinrichtung ermöglicht eine automatisierte Ermittlung des Winkels zwischen der Fahrtrichtung des Pistenpflegefahrzeugs und der im wesentlichen geradlinigen Ausrichtung des Zugseils auf einen geländefesten Punkt. Aus den von der Seilwinkelmesseinrichtung zur Verfügung gestellten Seilwinkelsignalen kann die Steuereinrichtung ein Stellsignal für zumindest ein Steuermittel erzeugen, durch das die gewünschte Kompensation des Giermomentes hervorgerufen werden kann. Bei einer bevorzugten Ausführungsform der Erfindung ist die Seilwinkelmesseinrichtung an einem Stützausleger der Seilwinde, insbesondere an einem Austrittspunkt des Zugseils aus dem Stützausleger, vorgesehen und ermöglicht dadurch eine besonders vorteilhafte und exakte Ermittlung des Seilwinkels.

In weiterer Ausgestaltung der Erfindung ist zumindest ein Positionssensor vorgesehen und die Steuereinrichtung ist für eine Verarbeitung von Positionssensorsignalen ausgebildet. Ein Positionssensor ermöglicht insbesondere die Ermittlung einer Stellung eines Pistenpflegegerätes oder der Seilwinde relativ zum Pistenpflegefahrzeug und erlaubt dadurch insbesondere eine Ermittlung der Lage der Gierachse durch die Steuereinrichtung in Abhängigkeit von der Stellung des Pistenpflegegeräts und/oder der Seilwinde. Bei Anbringung eines Positionssensors an der Seilwinde kann in einfacher Weise der Winkel zwischen der Fahrtrichtung des Pistenpflegefahrzeugs und der Ausrichtung des Zugseils auf den geländefesten Punkt ermittelt werden. Dazu ist die Seilwinde im Betrieb frei schwenkbeweglich gegenüber dem Pistenpflegefahrzeug angebracht und weist insbesondere einen Stützausleger zur Umlenkung des Zugseils von der Seilwinde in Richtung auf den geländefesten Punkt auf. Bei einer derartigen Konfiguration kann allein über den an der Seilwinde angebrachten Positionssensor der Winkel zwischen Fahrtrichtung und Ausrichtung des Zugseils ermittelt werden. Der Positionssensor kann insbesondere als Linearwegmesseinrichtung oder als Winkelsensor ausgebildet sein und auf einem elektrischen, elektronischen, optischen, mechanischen, pneumatischen oder hydraulischen Messprinzip oder einer Kombination davon basieren.

In weiterer Ausgestaltung der Erfindung ist zumindest ein Neigungssensor vorgesehen. Der Neigungssensor kann insbesondere derart an dem Pistenpflegefahrzeug angebracht sein, dass er eine Neigung des Pistenpflegefahrzeugs um eine Querachse ermittelt. Die Querachse ist dabei sowohl orthogonal zu der Hochachse wie auch zu einer Mittellängsachse des Fahrzeugs ausgerichtet, wobei die Mittellängsachse im wesentlichen der Hauptfahrtrichtung des Pistenpflegefahrzeugs entspricht. Der Neigungssensor ermöglicht die Ermittlung eines Winkels zwischen der Hochachse des Pistenpflegefahrzeugs gegenüber einer Vertikalachse. Der von dem Neigungssensor ermittelte Winkel hat in Zusammenwirkung mit der Stellung der Pistenpflegegeräte und der auf die Pistenpflegegeräte einwirkenden Kräfte Einfluss auf die Lage der Gierachse des Pistenpflegefahrzeugs. Je steiler der Hang ist, auf dem sich das Pistenpflegegerät bewegt, desto stärker weicht die Lage der Gierachse von ihrer Lage bei horizontaler Positionierung des Pistenpflegefahrzeugs ab. Die Steuereinrichtung ist zur Verarbeitung von Neigungssensorsignalen ausgebildet und ermöglicht damit eine exaktere Berechnung der Gierachse des Pistenpflegefahrzeugs.

In weiterer Ausgestaltung der Erfindung ist ein im Front- oder Heckbereich des Pistenpflegefahrzeugs schwenkbar angebrachtes Pistenpflegegerät als Steuermittel ausgebildet. Das Pistenpflegegerät, das insbesondere als frontseitig angebrachter Räumschild oder als heckseitig angebrachte Schneefräse ausgebildet sein kann, ist gegenüber dem Pistenpflegefahrzeug typischerweise in Richtung der Hochachse und in Richtung der Querachse durch entsprechende Stelleinrichtungen verstellbar und wird von der Steuereinrichtung bzw. von einer Steuereinheit des Pistenpflegefahrzeugs angesteuert. Durch die Ausrichtung des Pistenpflegegerätes relativ zum Pistenpflegefahrzeug kann eine asymmetrische Krafteinleitung in das Pistenpflegefahrzeug stattfinden, die zu einem Giermoment um die Gierachse führt. Bei geeigneter Ausrichtung des Pistenpflegegerätes, insbesondere um die Hochachse, ist somit eine zumindest teilweise oder vollständige Kompensation des durch die Seilzugkraft aufgebrachten Seilzugmomentes um die Gierachse möglich. Der Einsatz zumindest eines Pistenpflegegerätes als Steuermittel ist insbesondere dann besonders vorteilhaft, wenn die Seilwinde keinen Stützausleger aufweist oder im Betrieb des Pistenpflegefahrzeugs frei drehbar um die Hochachse angeordnet ist. In diesem Fall erlaubt die Ansteuerung zumindest eines Pistenpflegegerätes durch die Steuereinrichtung ein besonders vorteilhaftes Ausgleichen des Seilzugmomentes.

In weiterer Ausgestaltung der Erfindung ist zumindest eine Antriebseinheit, die zumindest einer Antriebskette zugeordnet ist, als Steuermittel ausgebildet. Eine Antriebseinheit kann beispielsweise als elektrischer oder hydraulischer Antriebsmotor zumindest einer Antriebskette zugeordnet sein und ermöglicht die Übertragung eines Antriebsmoments auf die Antriebskette über ein Turasrad. Die Antriebseinheit kann auch als mechanisches Verteilergetriebe, insbesondere als Differential ausgebildet sein, wobei zumindest einer Antriebskette eine Bremseinrichtung zugeordnet ist, die eine unterschiedliche Verteilung des Antriebsmoments auf die Antriebsketten ermöglicht. Die Verwendung der Antriebseinheit als Steuermittel ermöglicht eine besonders einfache Kompensation des Seilzugmoments um die Gierachse, da lediglich eine der typischerweise zwei Antriebsketten des Pistenpflegefahrzeugs mit einem höheren Antriebsmoment bzw. einem Bremsmoment beaufschlagt werden muss.

In weiterer Ausgestaltung der Erfindung ist der Stützausleger derart für eine Ausrichtung des Zugseils ausgebildet, dass eine Verlängerung einer Mittellängsachse des Zugseils zumindest an die Gierachse annäherbar ist. Der Stützausleger ist zusammen mit der Seilwinde durch die Stelleinrichtung drehbar an dem Pistenpflegefahrzeug gelagert, wobei durch die Drehung des Stützauslegers der Angriffspunkt der Seilkräfte in Richtung der Gierachse verlagert werden kann. Um eine zumindest nahezu vollständige Kompensation des durch die Seilzugkraft hervorgerufenen Seilzugmomentes um die Gierachse zu erreichen, muss das Zugseil durch Verschwenken der mit dem Stützausleger versehenen Seilwinde derart gegenüber dem Pistenpflegefahrzeug ausgerichtet werden, dass eine Mittellängsachse des Zugseiles, die sich von dem geländefesten Punkt auf den Angriffspunkt für Seilkräfte erstreckt, in einer geradlinigen Verlängerung die Gierachse des Pistenpflegefahrzeugs schneidet. Im Betrieb des Pistenpflegefahrzeugs kann eine dynamische Verlagerung der Gierachse stattfinden. Die Lage der Gierachse wird im wesentlichen durch Kräfte, die auf die Pistenpflegegeräte einwirken, durch die Lage der Pistenpflegegeräte und die Neigung des Untergrunds, auf dem sich das Pistenpflegefahrzeug fortbewegt, bestimmt. Da geringe Giermomente aufgrund der Massenträgheit des Pistenpflegefahrzeugs unerheblich sind, genügt eine zumindest im wesentlichen erfolgende Annäherung einer Verlängerung der Mittellängsachse des Zugseils an die Gierachse durch die Verlagerung des Stützauslegers. Um ein ständiges Nachregeln der Position des Stützauslegers zu vermeiden, kann in der Steuereinrichtung ein Dämpfungsalgorithmus abgelegt sein, der innerhalb eines vorgebbaren Toleranzbereichs für eine Winkelabweichung zwischen Fahrtrichtung und Seilkraft eine Ansteuerung der Stelleinrichtung verhindert.

Die der Erfindung zugrundeliegende Aufgabe wird auch durch ein Verfahren zur Kompensation eines Seilzugmoments auf ein Pistenpflegefahrzeug gelöst, das die folgenden Schritte aufweist:
- Ermittlung eines Schrägzugwinkels zwischen einer Fahrtrichtung des Pistenpflegefahrzeugs und einer Zugseilrichtung,
- Ermittlung eines durch eine Seilzugkraft auf das Pistenpflegefahrzeug um eine Hochachse einwirkenden Seilzugmomentes in Abhängigkeit von einer Distanz zwischen einem Angriffspunkt für Seilkräfte und einer Gierachse mittels einer Steuereinrichtung,
- Ansteuerung zumindest eines Steuermittels für eine zumindest teilweise Kompensation des Seilzugmomentes durch die Steuereinrichtung.

Dabei wird in einem ersten Schritt der Schrägzugwinkel, also der Winkel zwischen der Fahrtrichtung des Pistenpflegefahrzeugs und dem Zugseil, das zwischen dem Pistenpflegefahrzeug und einem geländefesten Punkt verläuft, im Fall einer frei am Pistenpflegefahrzeug drehbar befestigten Seilwinde insbesondere mit Hilfe eines an der Seilwinde vorgesehenen Positionssensors bestimmt. Anschließend wird ein Seilzugmoment errechnet, wozu insbesondere eine von der Seilwinde ausgeübte Seilzugkraft durch einen Seilzugkraftsensor ermittelt wird. Die ermittelte Seilzugkraft wird mit einer Distanz zwischen einem Angriffspunkt für Seilkräfte an dem Pistenpflegefahrzeug und der Gierachse in Beziehung gesetzt, wodurch sich das als Giermoment auftretende Seilzugmoment errechnen lässt. In Kenntnis des Seilzugmomentes kann nun die Steuereinrichtung zumindest ein Steuermittel, insbesondere ein Pistenpflegegerät oder eine Antriebseinrichtung für eine zumindest teilweise Kompensation des Seilzugmomentes ansteuern.

In weiterer Ausgestaltung der Erfindung wird der Schrägzugwinkel aus Signalen des an der Seilwinde angebrachten Positionssensors sowie aus Signalen einer Seilwinkelmesseinrichtung ermittelt. Dieser Verfahrensschritt wird benötigt, sofern die Seilwinde nicht frei drehbar an dem Pistenpflegefahrzeug befestigt ist, sondern durch eine Stelleinrichtung in einer vorgebbaren Position gehalten wird oder fest mit dem Pistenpflegefahrzeug verbunden ist. Für diese Fälle ist das Signal des an der Seilwinde vorgesehenen Positionssensors nicht ausreichend, um den Schrägzugwinkel zu ermitteln. Vielmehr kann der Schrägzugwinkel durch eine Kombination des Signals des Positionssensors mit einem Signal eines Seilwinkelsensors ermittelt werden. Dabei ermittelt der Seilwinkelsensor die Ausrichtung des Zugseils gegenüber dem Stützausleger der Seilwinde, während der Positionssensor die Ausrichtung des Stützauslegers gegenüber der Fahrtrichtung des Pistenpflegefahrzeugs ermittelt. Anhand des Signals des Positionssensors kann zudem die Lage des Angriffspunktes für Seilkräfte ermittelt werden, der im Endbereich des Stützauslegers angeordnet ist und der im wesentlichen auf einer Kreisbahn um eine Schwenkachse der Seilwinde verlagerbar ist. Die Steuereinrichtung ist mit einer Recheneinheit versehen, die aus den Signalen des Positionssensors und der Seilwinkelmesseinrichtung den Schrägzugwinkel zwischen Zugseil und Pistenpflegefahrzeug sowie den Abstand zwischen dem Angriffspunkt für Seilkräfte und der Gierachse ermittelt und somit den Betrag und die Richtung des Giermoments um die Gierachse errechnet.

In weiterer Ausgestaltung der Erfindung ist vorgesehen, dass in der Steuereinrichtung für eine Ermittlung einer Lage der Gierachse zumindest ein Signal eines Positionssensors eines Pistenpflegegeräts einbezogen wird. Die Pistenpflegegeräte, beispielsweise ein frontseitig angebrachter Räumschild oder eine heckseitig angebrachte Schneefräse beeinflussen durch ihr erhebliches Eigengewicht die Schwerpunktlage des Pistenpflegefahrzeugs und bestimmen die Ausrichtung und Position der Gierachse mit. Eine Berücksichtigung der Position des zumindest einen Pistenpflegegeräts ermöglicht daher eine exaktere Bestimmung der Lage der Gierachse. Zu diesem Zweck wird ein Signal eines Positionssensors, der dem Pistenpflegegerät zugeordnet ist, an die Steuereinrichtung geleitet und dort zur Berechnung der Gierachse herangezogen. Bei einer bevorzugten Ausführungsform der Erfindung können an zumindest einem Pistenpflegegerät zusätzlich Kraftsensoren vorgesehen sein, die eine Kraftbeaufschlagung des Pistenpflegegeräts ermitteln und somit eine zusätzliche Präzisierung der dynamischen Lage der Gierachse ermöglichen.

In weiterer Ausgestaltung der Erfindung wird in der Steuereinrichtung für eine Ermittlung der Lage der Gierachse zumindest ein Signal eines Neigungssensors einbezogen. Der Neigungssensor ermöglicht die Ermittlung eines Winkels zwischen der Hochachse des Pistenpflegefahrzeugs und einer lotrecht, d.h. insbesondere vom Schwerpunkt des Pistenpflegefahrzeugs auf den Erdmittelpunkt ausgerichteten Vertikalachse und erlaubt dadurch eine genauere Ermittlung der Lage der Gierachse. Die Lage der Gierachse kann insbesondere durch eine dynamische Schwerpunktsverlagerung, die durch die Ausrichtung des Pistenpflegefahrzeugs an einer Steigung oder einem Gefälle im Gelände, durch die Stellung der Pistenpflegegeräte und durch Kräfte, die auf die Pistenpflegegeräte einwirken, hervorgerufen wird, beeinflusst werden. Durch die Einbeziehung des Signals des Neigungswinkelsensors kann eine exaktere Bestimmung der Lage der Gierachse, insbesondere in Echtzeit, vorgenommen werden.

In weiterer Ausgestaltung der Erfindung wird zumindest ein im Frontbereich oder im Heckbereich des Pistenpflegefahrzeugs schwenkbar angebrachtes Pistenpflegegerät als Steuermittel zur Erzeugung eines Gegenmoments gegenüber dem Seilwindenmoment eingesetzt. Dies kann insbesondere durch ein Verschwenken des oder der Pistenpflegegeräte um die Hochachse des Pistenpflegefahrzeugs erfolgen, wodurch sich eine Wirkung wie bei einem Steuerruder eines Schiffes ergibt. Die Verschwenkung ruft eine asymmetrische Kraftverteilung an dem Pistenpflegegerät hervor, die zu einem Drehmoment um die Gierachse führt. Bei geeigneter Verschwenkung des Pistenpflegegeräts kann somit in einfacher Weise, insbesondere bei lose drehbar angebrachter Seilwinde, eine zumindest teilweise Kompensation des Seilwindenmomentes hervorgerufen werden.

In weiterer Ausgestaltung der Erfindung wird der an der Seilwinde vorgesehene Stützausleger in Wirkverbindung mit einem Stellmittel als Steuermittel zur Erzeugung eines Gegenmoments gegenüber dem Seilwindenmoment eingesetzt. Dabei ist das Stellmittel der drehbar am Pistenpflegefahrzeug angeordneten Seilwinde zugeordnet und ermöglicht ein Verschwenken der Seilwinde und des ggf. daran angebrachten Stützauslegers derart, dass eine Verlängerung der Mittelachse des Zugseils an die Gierachse angenähert wird. Durch diese Annäherung wird ein Gegenmoment um die Gierachse hervorgerufen, das zu einer zumindest teilweisen Kompensation des durch die Seilzugkraft hervorgerufenen Giermomentes führt. Sofern der Stützausleger derart verlagert werden kann, dass die Verlängerung der Mittelachse des Zugseils die Gierachse schneidet, heben sich das Giermoment und das Gegenmoment auf und das Pistenpflegefahrzeug ist hinsichtlich der Seilzugkräfte momentenfrei um die Hochachse bzw. Gierachse.

In weiterer Ausgestaltung der Erfindung wird zumindest ein Steuermittel für eine Kompensation eines durch die Seilkraft hervorgerufenen Drifts eingesetzt. Eine Kompensation des Giermoments, das durch die Seilzugkraft auf das Pistenpflegefahrzeug ausgeübt wird, kann insbesondere bei Verwendung des Stützauslegers der Seilwinde zur Erzeugung eines Gegenmoments zu einer erhöhten Seilkraft führen. Die Seilkraft weist ihrerseits eine Kraftkomponente orthogonal zur Fahrtrichtung des Pistenpflegefahrzeugs auf. Diese Kraftkomponente führt zu einem seitlichen Versetzen des Pistenpflegefahrzeugs während einer Vorwärts- oder Rückwärtsbewegung, wobei sich die seitliche Kraftkomponente dynamisch während der Vorwärts- und Rückwärtsbewegung des Pistenpflegefahrzeugs verändert. Um dem Bediener des Pistenpflegefahrzeugs dennoch ein geradliniges Abarbeiten des zu pflegenden Pistenabschnittes zu ermöglichen, wird zumindest ein Steuermittel, insbesondere ein Pistenpflegegerät und/oder eine Antriebseinheit des Pistenpflegefahrzeugs dazu eingesetzt, dieser seitlichen Versatzbewegung entgegen zu wirken und somit eine geradlinige Fortbewegung des Pistenpflegefahrzeugs sicherzustellen.

In weiterer Ausgestaltung der Erfindung steuert die Steuereinrichtung das zumindest eine Steuermittel derart an, dass eine Annäherung einer Mittellängsachse eines Zugseils an eine Gierachse des Pistenpflegefahrzeugs stattfindet. Je näher sich die Mittellängsachse des Zugseils an die Gierachse des Pistenpflegefahrzeugs annähert, desto geringer ist das von den Seilzugkräften auf das Pistenpflegefahrzeug ausgeübte Giermoment. In Anbetracht der Trägheit des Pistenpflegefahrzeugs erscheint eine vollständige Aufhebung des Giermoments durch das Gegenmoment nicht notwendig.

In weiterer Ausgestaltung der Erfindung steuert die Steuereinrichtung das zumindest eine Steuermittel derart an, dass ein vorgebbarer Driftwert eingehalten wird. Da eine Kompensation eines Drifts eine Ausrichtung des Pistenpflegefahrzeugs mit einem Winkel relativ zur effektiven Fahrtrichtung erfordert, treten dadurch Belastungen an dem Pistenpflegefahrzeug auf, die zu einem erhöhten Verschleiß führen können. Um den Verschleiß auf einem akzeptablen Maß zu halten, kann über die Steuereinrichtung ein Driftwert vorgegeben werden, der einen vorteilhaften Kompromiss zwischen dem Verschleiß einerseits und einem auftretenden Drift andererseits darstellt. Der vorgebbare Driftwert kann insbesondere durch den Bediener eingestellt werden, wobei in der Steuereinrichtung ein maximaler bzw. minimaler Driftwert abgelegt sein kann, der durch den Bediener nicht über- bzw. unterschritten werden kann.

Weitere Vorteile und Merkmale der Erfindung ergeben sich aus den Ansprüchen. Nachfolgend ist ein bevorzugtes Ausführungsbeispiel der Erfindung beschrieben und anhand der Zeichnungen dargestellt. Dabei zeigt:
- Fig. 1: in einer Seitenansicht ein Pistenpflegefahrzeug mit Seilwinde und Steuereinrichtung,
- Fig. 2: in einer Draufsicht das Pistenpflegefahrzeug gemäß der Fig. 1 mit einem auf einen geländefesten Punkt ausgerichteten Stütz- ausleger und frei drehbarer Seilwinde, sowie
- Fig. 3: in einer Draufsicht das Pistenpflegefahrzeug gemäß der Fig. 1 mit einem verschwenkten Stützausleger der Seilwinde.

Ein Pistenpflegefahrzeug 1, das als von einem nicht dargestellten Verbrennungsmotor angetriebenes Kettenfahrzeug ausgebildet ist, weist in einem Frontbereich ein als Räumschild 2 ausgeführtes Pistenpflegegerät sowie in einem Heckbereich ein als Schneefräse 3 ausgeführtes Pistenpflegegerät auf. An einer nicht näher dargestellten Rahmenkonstruktion des Pistenpflegefahrzeugs ist der Verbrennungsmotor sowie eine nicht dargestellte Antriebseinheit angebracht. Die Antriebseinheit ist für einen Antrieb eines Turasrades 5 vorgesehen, das für einen Antrieb einer Antriebskette 4 vorgesehen ist. Die Antriebskette 4 wird durch Stützräder 6 abgestützt und ermöglicht die Übertragung von Antriebskräften auch auf lockeren Untergrund wie beispielsweise Schnee oder Sand. Dem Grundrahmen ist auch eine von dem Verbrennungsmotor insbesondere über einen Hydraulikmotor antreibbare Seilwinde 7 zugeordnet, die ein Zugseil 10 von einer trommelförmigen Haspel 8 abwickeln bzw. auf diese aufwickeln kann. Das Zugseil 10 wird von der Haspel 8 über Umlenkrollen 9 entlang eines Stützauslegers 18 bis vor die Fahrerkabine 29 des Pistenpflegefahrzeugs 1 geführt und erstreckt sich von dort aus bis zu einem geländefest verankerten Pflock 11, der für die Aufnahme von Seilkräften ausgebildet ist.

Ein Schwerpunkt 12 des Pistenpflegefahrzeugs 1 wird im Wesentlichen von dem Gewicht des Verbrennungsmotors, dem Gewicht der Seilwinde 7 sowie dem Gewicht der Pistenpflegegeräte 2, 3 beeinflusst und ist beispielhaft unterhalb der Fahrerkabine 29 eingezeichnet. Ebenfalls beispielhaft ist eine Gierachse 13 eingezeichnet, deren Lage von der Stellung der Pistenpflegegeräte 2, 3, von den Kräften, die auf die Pistenpflegegeräte 2, 3 einwirken und von der Neigung des Untergrunds, auf dem sich das Pistenpflegegerät 1 fortbewegt, abhängig ist. Die Gierachse ist durch diese Einflüsse verschieblich längs einer Mittellängsachse 19 angeordnet und verläuft in Fig. 1 exemplarisch durch den Schwerpunkt 12. Die schwenkbar an dem Grundrahmen angebrachte Seilwinde 7 weist eine Schwenkachse 14 auf, die von der Gierachse 13 beabstandet angeordnet ist.

An dem Pistenpflegegerät 1 gemäß der Fig. 1 ist eine Steuereinrichtung 16 vorgesehen, die zur Verdeutlichung außerhalb des Pistenpflegegerätes 1 dargestellt ist, praktisch jedoch in das Pistenpflegegerät 1 integriert ist. Bei den Fig. 2 und 3 wurde aus Vereinfachungsgründen auf die Darstellung der Steuereinrichtung verzichtet. Die Steuereinrichtung 16 ist über Steuerleitungen 17 mit den Pistenpflegegeräten 2 und 3, der Seilwinde 7 sowie mit Sensormitteln, insbesondere den an dem Räumschild 2, der Schreefräse 3 und der Seilwinde 7 angebrachten Positionssensoren 26, 27, 28 verbunden. Die Steuerleitungen 17 ermöglichen die Übertragung von Energieströmen an Energieverbraucher der Pistenpflegegeräte 2 und 3 sowie der Seilwinde 7 ebenso wie die Übertragung von Sensorsignalen der Positionssensoren 26, 27, 28 hin zur Steuereinrichtung 16 ermöglichen. Der Steuereinrichtung 16 ist exemplarisch ein Neigungssensor 15 zugeordnet, der an dem Pistenpflegefahrzeug 1 angebracht ist. Der Neigungssensor 15 ermöglicht eine Ermittlung eines Neigungswinkels zwischen einer Hochachse des Pistenpflegefahrzeugs 1, wie sie durch die Gierachse 13 angedeutet ist und einer Vertikalachse, die sich beispielsweise vom Schwerpunkt 12 zu einem Erdmittelpunkt erstreckt. In einem der Seilwinde 7 abgewandten Endbereich des Stützauslegers 18 ist ein schematisch dargestellter Seilwinkelsensor 25 angebracht, der für eine Ermittlung einer Seilstellung gegenüber dem Stützausleger 18 vorgesehen ist, wie in Fig. 3 näher dargestellt. Der Seilwinkelsensor 25 ist über eine Steuerleitung 17 mit der Steuereinrichtung 16 verbunden. Der Steuereinrichtung 16 ist auch ein Satellitenempfänger 20 zugeordnet, der für den Empfang von Positionssignalen eines oder mehrerer Ortungssatelliten ausgebildet ist und der eine exakte Positionsbestimmung des Pistenpflegefahrzeugs auch im unwegsamen Gelände ermöglicht. Mit Hilfe des Satellitenempfängers 20 kann in der Steuereinrichtung 16 unter Einbeziehung weiterer Sensordaten, insbesondere von Positionssensoren 26, 27, 28 der Seilwinde 7 oder der Pistenpflegegeräte 2, 3 und/oder des Seilwinkelsensors 25, eine Beziehung zwischen den auf das Pistenpflegefahrzeug 1 einwirkenden Kräften und Momenten und der vom Pistenpflegefahrzeug 1 bearbeiteten Fläche errechnet werden und darüber eine Optimierung der Ansteuerung der Pistenpflegegeräte 2, 3, der Seilwinde 7 und/oder der Antriebseinheit vorgenommen werden.

Zur Durchführung von Pistenpflegearbeiten bewegt sich das Pistenpflegefahrzeug 1 vorwiegend in der Hauptfahrtrichtung 21, wobei durch das Räumschild 2 insbesondere Schnee durch das Pistenpflegefahrzeug 1 verschoben werden kann, während durch die Schneefräse 3 der von dem Pistenpflegefahrzeug 1 überfahrene Untergrund aufbereitet und geglättet werden kann. Für eine wirkungsvolle Pistenpflege, auch in steilen Hanglagen, ist die Seilwinde 7 vorgesehen, die über das Zugseil 10, das an dem Pflock 11 angebracht ist, eine Übertragung von Seilkräften auf das Pistenpflegefahrzeug 1 ermöglicht und somit die durch die Antriebsketten 4 aufgebrachten Antriebskräfte zum Vortrieb des Pistenpflegefahrzeugs unterstützt.

Bei der Darstellung gemäß der Fig. 2 ist das Zugseil 10 geradlinig zwischen dem Pflock 11 und der Schwenkachse 14 der Seilwinde 7 angeordnet, so dass eine Zugseilrichtung 30 identisch mit der Ausrichtung des Stützauslegers 18 ist. Die Seilwinde 7 ist frei drehbar gegenüber dem Pistenpflegefahrzeug 1 angeordnet, so dass die geradlinige Ausrichtung des Zugseils 10 bei einer Vorwärts- oder Rückwärtsbewegung des Pistenpflegefahrzeugs 1 relativ zu dem Pflock 11 gewährleistet ist. Die von der Seilwinde 7 aufgebrachte Seilkraft Fs1, die schematisch in der Fig. 2 dargestellt ist, kann in eine Zugkraft Fz1, die sich in Fahrtrichtung 21 des Pistenpflegefahrzeugs 1 erstreckt und in eine Querkraft Fq1, die orthogonal zur Zugkraft Fz1 wirkt, aufgespalten werden. Die Querkraft Fq1 greift bei frei drehbarer Seilwinde an der Haspel 8 der Seilwinde 7 an, so dass in erster Näherung die Schwenkachse 14 den Angriffspunkt für die Seilkraft darstellt. Dieser Angriffspunkt für die Seilkraft ist gegenüber der exemplarisch durch den Schwerpunkt 12 geführten, in Fig. 2 nicht dargestellten Gierachse mit einem Abstand x beabstandet. Die im Angriffspunkt für die Seilkraft wirkende Querkraft Fq1 bewirkt über den Hebelarm x ein Giermoment Mq1 auf das Pistenpflegefahrzeug 1.

Das Giermoment Mq1 kann durch eine Beschleunigung der rechten Antriebskette 4.1, durch eine Abbremsung der linken Antriebskette 4.2 oder durch eine Verschwenkung des Räumschildes 2 bzw. der Schneefräse 3 zumindest teilweise ausgeglichen werden. Dies wird durch Reaktionskräfte bewirkt, die die Antriebsketten 4.1, 4.2 bzw. die Pistenpflegegeräte 2 und 3 auf das Pistenpflegefahrzeug ausüben und die beabstandet von der Gierachse angreifen und somit Gegenmomente zum Giermoment Mq1 ausüben können.

Um eine Entlastung eines Bedieners des Pistenpflegefahrzeugs 1 zu erreichen, wird das Giermoment Mq1 durch die in der Fig. 2 nicht dargestellte Steuereinrichtung automatisch kompensiert, indem der Schrägzugwinkel α zwischen dem Zugseil 10 und der Hauptfahrtrichtung 21 des Pistenpflegefahrzeugs 1 von der Steuereinrichtung 16 ermittelt wird und durch Ansteuerung zumindest eines Steuermittels, d.h. zumindest einer Antriebskette 41, 4.2, und/oder des Räumschilds 2 und/oder der Schneefräse 3 ein entsprechendes Gegenmoment aufgebracht wird.

Bei der in Fig. 3 dargestellten Konfiguration des Pistenpflegefahrzeugs 1 ist vorgesehen, dass die Seilwinde 7 mit dem daran angebrachten Stützausleger 18 über einen als Hydraulikmotor ausgeführten Drehwerkantrieb 22, der mit einem Ritzel auf eine nicht näher dargestellte, umlaufend an der Seilwinde 7 vorgesehene Verzahnung eingreift, aus der in Fig. 2 dargestellten Konfiguration verstellt wird. Um die Seilwinde 7 entgegen der Seilkraft Fs2 zu verstellen, muss der Drehwerkantrieb 22 ein Drehmoment auf die Seilwinde 7 ausüben, das dem durch die Querkraft Fq ausgeübten Drehmoment entgegengesetzt ist. Damit liegt eine Abweichung zwischen der Ausrichtung des Stützauslegers 18 und der Seilzugrichtung 30 vor. Sobald eine Verlängerung 23 der Mittelachse des Zugseils 10 die exemplarisch durch den Schwerpunkt 12 geführte Gierachse schneidet, liegt ein Momentengleichgewicht um die Gierachse vor, so dass das Pistenpflegefahrzeug 1 hinsichtlich der Seilzugkraft Fs2 um die Gierachse momentenfrei ist. Wie in der Fig. 3 dargestellt, ist erkennbar, dass im Gegensatz zu der Darstellung der Fig. 2 die Querkraft Fq2 größer als die Zugkraft Fz2 ist, was sich in einem verstärkten Drift des Pistenpflegefahrzeugs 1 in Richtung des Zugseils 10 äußert.

Das Giermoment kann durch eine manuelle Beeinflussung des Drehwerkantriebs 22 der Seilwinde 7 kompensiert werden, dazu muss der Bediener die Seilwinde 7 so ausrichten, dass eine Verlängerung der Verlängerung 23 der Mittelachse des Zugseils 10 an die Gierachse angenähert wird. Alternativ oder ergänzend kann die in der Fig. 3 nicht dargestellte Steuereinrichtung daher derart programmiert werden, dass die durch die Querkraft Fq2 hervorgerufene Driftbewegung orthogonal zur Fahrtrichtung 21 insbesondere durch Steuermittel wie die Antriebsketten 4.1, 4.2, das Räumschild 2 und/oder die Schneefräse 3 zumindest teilweise ausgeglichen werden kann. Somit kann ohne Zutun eines Bedieners des Pistenpflegefahrzeugs eine ökonomische und verschleißarme Kompensation des Giermoments verwirklicht werden, so dass ein verbesserter Betrieb des Pistenpflegefahrzeugs 1 ermöglicht wird.

Bei einer nicht dargestellten Konfiguration des Pistenpflegefahrzeugs 1 ist der Stützausleger 18 der Seilwinde 7 durch den Drehwerkantrieb 22 derart ausgerichtet, dass die Seilkraft relativ zur Hauptfahrtrichtung 21 in einem Winkelbereich zwischen dem Winkel α gemäß der Fig. 2 und dem Winkel β gemäß der Fig. 3 befindlich ist und somit durch die Seilwinde 7 nur eine teilweise Kompensation des Giermoments stattfindet. Ein weiteres, dem Giermoment entgegengerichtetes Drehmoment wird insbesondere durch das Räumschild 2, die Schneefräse 3 und/oder ein mit der Antriebskette 4 aufgebracht, so dass das Pistenpflegefahrzeug 1 mit seiner Mittellängsachse 19 im Wesentlichen parallel zu der Hauptfahrtrichtung 21 ausgerichtet ist.

Bei einer nicht dargestellten Ausführungsform der Erfindung ist eine Dämpfungsvorrichtung vorgesehen, die für eine Dämpfung von Seilkraftschwankungen ausgebildet ist. Die Dämpfungsvorrichtung kann durch einen elastischen oder schwenkbeweglich gelagerten Stützauslegerabschnitt verwirklicht werden, der bei einer raschen Erhöhung der Seilkraft aus einer Ruheposition ausgelenkt werden kann und damit ein ungedämpftes Einwirken der Erhöhung auf das Pistenpflegefahrzeug verhindert.

## Patentansprüche

1. Pistenpflegefahrzeug (1) mit einem einer Seilwinde (7) zugeordneten Angriffspunkt für Seilkräfte (24), der beabstandet von einer Gierachse (13) des Pistenpflegefahrzeugs angeordnet ist, wobei zumindest eine Steuereinrichtung (16) vorgesehen ist, die in Wirkverbindung mit zumindest einem Steuermittel (2, 3, 4, 7) für eine Kompensation zumindest eines von einer Seilzugkraft (Fs1, Fs2) der Seilwinde (7) gegenüber der Gierachse (13) aufbringbaren Seilzugmomentes (Mq) ausgebildet ist, **dadurch gekennzeichnet, dass** die Steuereinrichtung für eine zumindest im wesentlichen automatische Kompensation des Seilzugmomentes (Mq) ausgebildet ist.

2. Pistenpflegefahrzeug nach Anspruch 1, **dadurch gekennzeichnet, dass** die Seilwinde (7) als Steuermittel ausgebildet ist und eine Stelleinrichtung (22) für die Durchführung von Schwenkbewegungen um eine Seilwindenachse (14) sowie einen Stützausleger (18) zur Seilführung aufweist.

3. Pistenpflegefahrzeug nach Anspruch 2, **dadurch gekennzeichnet, dass** der Stützausleger (18) derart für eine Ausrichtung eines Zugseils (10) ausgebildet ist, dass eine Verlängerung (23) einer Mittellängsachse des Zugseils (10) zumindest an die Gierachse (13) annäherbar ist.

4. Pistenpflegefahrzeug nach Anspruch 1, **dadurch gekennzeichnet, dass** zumindest eine Seilwinkelmesseinrichtung (25), insbesondere an einem Stützausleger (18) der Seilwinde (7), vorgesehen ist und die Steuereinrichtung (16) für eine Verarbeitung von Seilwinkelsignalen ausgebildet ist.

5. Pistenpflegefahrzeug nach Anspruch 1 oder 4, **dadurch gekennzeichnet, dass** zumindest ein Positionssensor (26, 27, 28), insbesondere an einem Pistenpflegegerät (2, 3) und/oder der Seilwinde (7), vorgesehen ist und die Steuereinrichtung (16) für eine Verarbeitung von Positionssensorsignalen ausgebildet ist.

6. Pistenpflegefahrzeug nach Anspruch 1 oder 4, **dadurch gekennzeichnet, dass** zumindest ein Neigungssensor (15) vorgesehen ist und die Steuereinrichtung (16) für eine Verarbeitung von Neigungssensorsignalen ausgebildet ist.

7. Pistenpflegefahrzeug nach Anspruch 1, **dadurch gekennzeichnet, dass** ein im Front- oder Heckbereich des Pistenpflegefahrzeugs schwenkbar angebrachtes Pistenpflegegerät (2, 3), insbesondere ein Räumschild oder eine Schneefräse als Steuermittel ausgebildet ist.

8. Pistenpflegefahrzeug nach Anspruch 1, **dadurch gekennzeichnet, dass** zumindest eine Antriebseinheit, die zumindest einer Antriebskette (4) zugeordnet ist, als Steuermittel ausgebildet ist.

9. Verfahren zur Kompensation eines Seilzugmoments auf ein Pistenpflegefahrzeug, insbesondere nach einem der vorstehenden Ansprüche, mit den Schritten: Ermittlung eines Schrägzugwinkels (α) zwischen einer Fahrtrichtung (21) des Pistenpflegefahrzeugs 1 und einer Zugseilrichtung (30), Ermittlung eines durch eine Seilzugkraft (Fs1, Fs2) auf das Pistenpflegefahrzeug um eine Hochachse einwirkenden Seilzugmomentes (Mq) in Abhängigkeit von einer Distanz (x) zwischen einem Angriffspunkt (24) für Seilkräfte und einer Gierachse (13) mittels einer Steuereinrichtung (16), Ansteuerung zumindest eines Steuermittels (2, 3, 4, 7) für eine zumindest teilweise Kompensation des Seilzugmomentes (Mq) durch die Steuereinrichtung (16).

10. Verfahren nach Anspruch 9, **dadurch gekennzeichnet, dass** der Schrägzugwinkel (β) aus Signalen des an der Seilwinde (7) angebrachten Positionssensors (26) sowie aus Signalen einer Seilwinkelmesseinrichtung (25), die insbesondere an dem Stützausleger (18) vorgesehen ist, ermittelt wird.

11. Verfahren nach Anspruch 9 oder 10, **dadurch gekennzeichnet, dass** in der Steuereinrichtung (16) für eine Ermittlung einer Lage der Gierachse (13) zumindest ein Signal eines Positionssensors (27, 28) eines Pistenpflegegeräts (2, 3) einbezogen wird.

12. Verfahren nach Anspruch 9, 10 oder 11, **dadurch gekennzeichnet, dass** in der Steuereinrichtung (16) für eine Ermittlung einer Lage der Gierachse (13) zumindest ein Signal eines Neigungssensors (15) einbezogen wird.

13. Verfahren nach einem der Ansprüche 9 bis 12, **dadurch gekennzeichnet, dass** zumindest ein im Frontbereich oder im Heckbereich des Pistenpflegefahrzeugs schwenkbar angebrachtes Pistenpflegegerät (2, 3) als Steuermittel zur Erzeugung eines Gegenmoments gegenüber dem Seilwindenmoment (Mq) eingesetzt wird.

14. Verfahren nach einem der Ansprüche 9 bis 13, **dadurch gekennzeichnet, dass** der an der Seilwinde (7) vorgesehene Stützausleger (18) in Wirkverbindung mit einem Stellmittel (22) als Steuermittel zur Erzeugung eines Gegenmoments gegenüber dem Seilwindenmoment (Mq) eingesetzt wird.

15. Verfahren nach einem der Ansprüche 9 bis 14, **dadurch gekennzeichnet, dass** zumindest ein Steuermittel (2, 3, 4, 7), insbesondere ein Pistenpflegegerät und/oder eine Antriebskette für eine Kompensation eines durch die Seilkraft hervorgerufenen Drifts eingesetzt wird.

16. Verfahren nach einem der Ansprüche 9 bis 15, **dadurch gekennzeichnet, dass** die Steuereinrichtung das zumindest eine Steuermittel (2, 3, 4, 7) derart ansteuert, dass eine Annäherung einer Mittelachse eines Zugseils (10) an eine Gierachse (13) des Pistenpflegefahrzeugs (1) gewährleistet ist.

17. Verfahren nach Anspruch 16, **dadurch gekennzeichnet, dass** die Steuereinrichtung (16) das zumindest eine Steuermittel (2, 3, 4, 7) derart ansteuert, dass ein vorgebbarer Driftwert eingehalten wird.

## Claims

1. Piste grooming vehicle (1) having a point of application (24) for cable forces associated with a cable winch (7) arranged at a distance from a yaw axis (13) of the piste grooming vehicle, where at least one control device (16) is provided which is designed in operative connection with at least one control means (2, 3, 4, 7) for compensation of at least one cable torque (Mq) applicable to the yaw axis (13) by a cable traction force (Fs1, Fs2) of the cable winch (7), **characterized in that** the control device is designed for an at least substantially automatic compensation of the cable torque (Mq).

2. Piste grooming vehicle according to Claim 1, **characterized in that** the cable winch (7) is designed as a control means and has a setting device (22) for performing swivel movements about a cable winch axis (14) and a support arm (18) for cable guidance.

3. Piste grooming vehicle according to Claim 2, **characterized in that** the support arm (18) is designed for an alignment of a traction cable (10) such that an extension (23) of a central longitudinal axis of the traction cable (10) can be brought into proximity of at least a yaw axis (13).

4. Piste grooming vehicle according to Claim 1, **characterized in that** at least one cable angle measuring device (25) is provided in particular on a support arm (18) of the cable winch (7) and the control device (16) is designed for processing cable angle signals.

5. Piste grooming vehicle according to Claim 1 or 4, **characterized in that** at least one position sensor (26, 27, 28) is provided in particular on a piste grooming implement (2, 3) and/or on the cable winch (7) and the control device (16) is designed for processing position sensor signals.

6. Piste grooming vehicle according to Claim 1 or 4, **characterized in that** at least one slope sensor (15) is provided and the control device (16) is designed for processing slope sensor signals.

7. Piste grooming vehicle according to Claim 1, **characterized in that** a piste grooming implement (2, 3) swivelably fitted to the front of rear of the piste grooming vehicle, in particular a clearing blade or snow blower, is designed as a control means.

8. Piste grooming vehicle according to Claim 1, **characterized in that** at least one drive unit associated with at least one drive chain (4) is designed as a control means.

9. Method for compensation of a cable torque on a piste grooming vehicle, in particular according to one of the preceding claims, with the steps: determination of a diagonal pull angle (α) between a travel direction (21) of the piste grooming vehicle 1 and a traction cable direction (30), determination of a cable torque (Mq) acting due to a cable traction force (Fs1, Fs2) on the piste grooming vehicle about a vertical axis as a function of a distance (x) between a point of application (24) for cable forces and a yaw axis (13) by means of a control device (16), actuation of at least one control means (2, 3, 4, 7) for an at least partial compensation of the cable torque (Mq) by the control device (16).

10. Method according to Claim 9, **characterized in that** the diagonal pull angle (β) is determined from signals of the position sensor (26) attached to the cable winch (7) and from signals of a cable angle measuring device (25) provided in particular on the support arm (18).

11. Method according to Claim 9 or 10, **characterized in that** the control device (16) for determining a position of the yaw axis (13) incorporates at least one signal of a position sensor (27, 28) of a piste grooming implement (2, 3).

12. Method according to Claim 9, 10 or 11, **characterized in that** the control device (16) for determining a position of the yaw axis (13) incorporates at least one signal of a slope sensor (15).

13. Method according to one of Claims 9 to 12, **characterized in that** at least one piste grooming implement (2, 3) swivelably attached at the front or rear area of the piste grooming vehicle is used as a control means for generating a counter-torque to the cable winch torque (Mq).

14. Method according to one of Claims 9 to 13, **characterized in that** the support arm (18) provided on the cable winch (7) is used in operative connection with a setting means (22) as a control means for generating a counter-torque to the cable winch torque (Mq).

15. Method according to one of Claims 9 to 14, **characterized in that** at least one control means (2, 3, 4, 7), in particular a piste grooming implement and/or a drive chain, is used for compensation of a drift caused by the cable force.

16. Method according to one of Claims 9 to 15, **characterized in that** the control device (18) actuates the at least one control means (2, 3, 4, 7) such that an approach of a central axis of a traction cable (10) to a yaw axis (13) of the piste grooming vehicle (1) is assured.

17. Method according to Claim 16, **characterized in that** the control device (16) actuates the at least one control means (2, 3, 4, 7) such that a presettable drift value is complied with.

## Revendications

1. Véhicule d'entretien de pistes (1) avec un point d'application de forces de câble (24) associé à un treuil (7) et situé à distance d'un axe de lacet (13) du véhicule d'entretien de pistes, sachant qu'est prévu au moins un dispositif de commande (16) qui, en coopération avec au moins un moyen de commande (2, 3, 4, 7), est conçu pour compenser au moins un couple de traction par câble (Mq) produit par une force de traction par câble (Fs1, Fs2) du treuil (7) par rapport à l'axe de lacet (13), **caractérisé en ce que** le dispositif de commande est conçu pour une compensation au moins essentiellement automatique du couple de traction par câble (Mq).

2. Véhicule d'entretien de pistes selon la revendication 1, **caractérisé en ce que** le treuil (7) est conçu comme un moyen de commande et présente un dispositif de commande (22) pour la réalisation de pivotements autour d'un axe (14) du treuil, ainsi qu'un bras d'appui (18) pour guider le câble.

3. Véhicule d'entretien de pistes selon la revendication 2, **caractérisé en ce que** le bras d'appui (18) est conçu de telle manière pour orienter un câble de traction (10) qu'un prolongement (23) d'un axe médian longitudinal du câble de traction (10) peut être au moins rapproché de l'axe de lacet (13).

4. Véhicule d'entretien de pistes selon la revendication 1, **caractérisé en ce qu'**est prévu au moins un dispositif de mesure angulaire du câble (25), en particulier sur un bras d'appui (18) du treuil (7), et que le dispositif de commande (16) est conçu pour traiter des signaux d'angle du câble.

5. Véhicule d'entretien de pistes selon la revendication 1 ou 4, **caractérisé en ce qu'**est prévu au moins un capteur de position (26, 27, 28), en particulier sur un appareil d'entretien de pistes (2, 3) et/ou sur le treuil (7), et que le dispositif de commande (16) est conçu pour traiter des signaux du capteur de position.

6. Véhicule d'entretien de pistes selon la revendication 1 ou 4, **caractérisé en ce qu'**est prévu au moins un capteur d'inclinaison (15), et que le dispositif de commande (16) est conçu pour traiter des signaux du capteur d'inclinaison.

7. Véhicule d'entretien de pistes selon la revendication 1, **caractérisé en ce qu'**un appareil d'entretien de pistes (2, 3) placé de manière orientable dans la zone avant ou arrière du véhicule d'entretien de pistes, en particulier une lame de niveleuse ou un chasse-neige, est conçu comme un moyen de commande.

8. Véhicule d'entretien de pistes selon la revendication 1, **caractérisé en ce qu'**au moins une unité d'entraînement, associée à au moins une chaîne d'entraînement (4), est conçue comme un moyen de commande.

9. Procédé de compensation d'un couple de traction par câble sur un véhicule d'entretien de pistes, en particulier selon l'une des revendications précédentes, comprenant les étapes suivantes : détermination d'un angle de traction oblique (α) entre un sens de circulation (21) du véhicule d'entretien de pistes (1) et une direction du câble de traction (30), détermination d'un couple de traction par câble (Mq) agissant via une force de traction par câble (Fs1, Fs2) sur le véhicule d'entretien de pistes autour d'un axe vertical, en fonction d'une distance (x) entre un point d'application (24) des forces de câble et un axe de lacet (13), à l'aide d'un dispositif de commande (16), activation d'au moins un moyen de commande (2, 3, 4, 7) pour une compensation au moins partielle du couple de traction par câble (Mq) par le dispositif de commande (16).

10. Procédé selon la revendication 9, **caractérisé en ce que** l'angle de traction oblique (β) est déterminé à partir de signaux du capteur de position (26) disposé sur le treuil (7) ainsi qu'à partir de signaux d'un dispositif de mesure angulaire du câble (25) prévu en particulier sur le bras d'appui (18).

11. Procédé selon la revendication 9 ou 10, **caractérisé en ce qu'**au moins un signal d'un capteur de position (27, 28) d'un appareil d'entretien de pistes (2, 3) est utilisé dans le dispositif de commande (16) pour déterminer une position de l'axe de lacet (13).

12. Procédé selon la revendication 9, 10 ou 11, **caractérisé en ce qu'**au moins un signal d'un capteur d'inclinaison (15) est utilisé dans le dispositif de commande (16) pour déterminer une position de l'axe de lacet (13).

13. Procédé selon l'une des revendications 9 à 12, **caractérisé en ce qu'**est utilisé en tant que moyen de commande au moins un appareil d'entretien de pistes (2, 3) disposé de manière orientable dans la zone avant ou arrière du véhicule d'entretien de pistes pour produire un couple résistant face au couple du treuil (Mq).

14. Procédé selon l'une des revendications 9 à 13, **caractérisé en ce que** le bras d'appui (18) prévu sur le treuil (7) est utilisé en coopération avec un moyen de réglage (22) en tant que moyen de commande pour produire un couple résistant face au couple du treuil (Mq).

15. Procédé selon l'une des revendications 9 à 14, **caractérisé en ce qu'**au moins un moyen de commande (2, 3, 4, 7), en particulier un appareil d'entretien de pistes et/ou une chaîne d'entraînement, est utilisé pour compenser une dérive entraînée par la force du câble.

16. Procédé selon l'une des revendications 9 à 15, **caractérisé en ce que** le dispositif de commande active l'au moins un moyen de commande (2, 3, 4, 7) de telle manière qu'est assuré un rapprochement d'un axe médian d'un câble de traction (10) vers un axe de lacet (13) du véhicule d'entretien de pistes (1).

17. Procédé selon la revendication 16, **caractérisé en ce que** le dispositif de commande (16) active l'au moins un moyen de commande (2, 3, 4, 7) de telle manière qu'est maintenue une valeur de dérive pouvant être prédéterminée.
